# EUROPÄISCHE PATENTSCHRIFT

(11) **EP 1 993 895 B1**
(45) Veröffentlichungstag und Bekanntmachung des Hinweises auf die Patenterteilung: **24.04.2013**
(21) Anmeldenummer: 06830404.7
(22) Anmeldetag: 06.12.2006
(51) Int. Cl.: B61F 7/00

(54) **RADSATZLAGERGEHÄUSE FÜR EIN SCHIENENFAHRZEUG**
WHEEL-SET BEARING HOUSING FOR A RAIL VEHICLE
LOGEMENT DE PALIER D'ESSIEU POUR UN VEHICULE FERROVIAIRE

(30) Priorität: 14.03.2006 AT 4142006
(43) Veröffentlichungstag der Anmeldung: 26.11.2008
(73) Patentinhaber: Siemens AG Österreich, 1210 Wien (AT)
(72) Erfinder: KIENDLER, Harald, 8042 Graz (AT); HIRTENLECHNER, Johannes, 8020 Graz (AT)
(74) Vertreter: Peham, Alois
(86) Internationale Anmeldenummer: PCT/EP2006/069358
(87) Internationale Veröffentlichungsnummer: WO 2007/104369

(56) Entgegenhaltungen:
- EP-A2- 0 857 636
- EP-A2- 0 873 929
- FR-A- 1 558 329
- FR-A- 2 381 651

## Beschreibung

Die Erfindung betrifft ein Fahrwerk bzw. Drehgestell für ein Schienenfahrzeug, wobei das Fahrwerk ein, zwei oder drei Radsätze mit Radsatzlagern und Radsatzlagergehäusen zur Abstützung von Primärfedern aufweist.

Der grenzüberschreitende Eisenbahnverkehr zwischen Ländern mit unterschiedlichen Schienenspurweiten erfordert spezielle Maßnahmen, um den Betrieb eines Schienenfahrzeuges auf den unterschiedlichen Fahrwegen zu ermöglichen. Bei herkömmlichen Fahrwerken bzw. Drehgestellen ist es bauartbedingt nicht möglich, bei einer Änderung der Schienenspurweite einfach die Radsätze gegen passende auszutauschen, da diese Fahrwerke bzw. Drehgestelle von ihrer Konstruktion, insbesondere durch ihre Anordnung der Primärfedern, auf eine bestimmte Spurweite ausgelegt sind.

EP 0857636 beschreibt ein Fahrwerk gemäß den Merkmalen des Oberbegriffes des unabhängigen Anspruchs 1.

Bei einem Wechsel der Schienenspurweite müssen die Passagiere entweder in ein für die neue Schienenspurweite passendes Schienenfahrzeug umsteigen bzw. Güter umgeladen oder die Fahrwerke bzw. Drehgestelle getauscht oder Spurwechselradsätze mit einer ortsfesten Umspuranlage verwendet werden. Alle diese Maßnahmen sind mit einem hohen Zeit und Personalaufwand und/oder hohen Investitions- und Erhaltungskosten verbunden.

Es ist daher eine Aufgabe der Erfindung die oben genannten Nachteile zu überwinden.

Diese Aufgabe wird gelöst mit einem Fahrwerk gemäß Anspruch 1.

Die Erfindung samt weiteren Vorteilen wird im Folgenden anhand einiger nicht einschränkender Ausführungsbeispiele näher erläutert, welche in den Zeichnungen dargestellt sind. In diesen zeigen schematisch:
Fig. 1 eine Krafteinleitung von einer Primärfeder in ein Radsatzlager eines Radsatzes der ersten Spurweite und eines Radsatzes der zweiten Spurweite bei einem erfindungsgemäßen Fahrwerk bzw. Drehgestell;
Fig. 2a eine erste Variante einer Radsatzlagerung inklusive Lagergehäuse eines erfindungsgemäßen Fahrwerks bzw. Drehgestell mit einem Radsatz einer ersten Spurweite;
Fig. 2b die Radsatzlagerung aus Fig. 2a, welche für einen Radsatz mit einer zweiten Spurweite adaptiert ist.

Gemäß Fig.1 weist ein Fahrwerk FAR bzw. Drehgestell für ein Schienenfahrzeug Radsätze RAS, RAS' mit Radsatzlagern RLA, RLA' auf. Die Radsatzlager RLA', RLA' der Radsätze RAS, RAS' sind in einem montierten Zustand der Radsätze RAS, RAS' in Radsatzlagergehäusen RLG des Fahrwerks angeordnet. Auf den Radsatzlagergehäusen RLG, die an dem Schienenfahrzeug bzw. an dem Fahrwerksrahmen FAR angelenkt sind, stützen sich Primärfedern PFE ab. Das Radsatzlager RLA, RLA' ist an zumindest zwei unterschiedlichen Positionen in dem Radsatzlagergehäuse RLG positionierbar. D.h. in dem Radsatzlagergehäuse RLG ist sowohl für das Radsatzlager RLA des Radsatzes RAS als auch das Radsatzlager RLA' des Radsatzes RAS' eine Position vorgesehen.

Die beiden dargestellten Radsätze RLA, RLA' entsprechen unterschiedlichen Spurweiten SFW1 und SPW2. Bei einem Grenzübergang bzw. einem Übergang von einer Schienenspurweite zu einer zweiten wird der Radsatz RLA durch den Radsatz RAS' ausgetauscht und vice versa. D. h. der Radsatz RAS wird aus- und der Radsatz RAS' eingebaut.

Eine Krafteinleitung von den Primärfedern PFE in die je zugehörigen Radsatzlagergehäuse RLG kann in einem Bereich des Radsatzlagergehäuses RLG erfolgen, der zwischen der vorgesehenen Position eines Radsatzlagers RLA eines der ersten Sehienenspurweite SPW1 zugeordneten Radsatzes RAS und der vorgesehenen Position eines Radsatzlagers RLA' eines der zweiten Schienenspurweite SPW2 zugeordneten Radsatzes RAS' liegt.

Wie aus Fig. 1 weiters ersichtlich, kann der Mittelpunkt MI2 des Radsatzlagergehäuses RLG im Wesentlichen auf der Mittelachse a der zugehörige Primärfeder PFE liegen.

In Fig.1 wird der Radsatzlagermittenabstand (=Abstand von der Mitte MI1, MI1' des linken Lagers RLA bzw. RLA' zur Mitte des rechten Lagers) für die erste schmälere Schisnenspurweite SPW1 mit N und für die zweite breitere Schienenspurweite SPW2 mit B bezeichnet. Der Mittenabstand der Krafteinleitung der Primärfederung (=Abstand von Mitte der linken Primärfederung PFE zur Mitte bzw. der Mittelachsen a der rechten Primärfederung) wird mit P bezeichnet. Günstigerweise weisen die Primärfedern PFE, welche mit ihrem oberen Endbereich an einem Fahrwerks- bzw. Drehgestellrahmen DGR verbunden sind, Schraubenfedern oder Gummifedern auf bzw. sind als Stahlschrauben- oder Gummidruckfedern ausgeführt.

Es gilt: B≥ P ≥ N.

Somit erfolgt die Krafteinleitung der Primärfederung PFE im Bereich der Differenz der beiden Radsatzlagermitbenabstände B und N. In Fig. 1 sind mit B/2, N/2 und P/2 die Normalabstände der Radsatzlagermitten MI1, MI1' bzw. der Mittelachse a zu der Fahrwerks- bzw. Drehgestellmitte DGM bezeichnet.

Der bei einem Austausch der Radsätze entstehende Querversatz zwischen der Mitte der Primärfederung PFE und der Radsatzlagermitte (B-P)/2 bzw. (P-N)/2 wird gemäß der in Fig. 2a und 2b dargestellten Erfindung durch einen Adapterring ADR, ADR' in Ausführung für die erste Schwnenspurweite SPW1 und die zweiten Schienenspurweite SPW2 aufgenommen, der bei Wechsel des Radsatzes RAS, RAS' im Radsatzlagergehäuse RLG zentriert und axial fixiert wird. Für Fig. 2a und Fig. 2b gilt die Relation B ≥ P ≥ N. Der Adapterring für die schmälere Spurweite SPW1 ist in Fig. 2a mit ADR und der Adapterring für die breitere Spurweite SPW2 in Fig. 2b mit ADR' bezeichnet. Zur Montage des dargestellten Adapterrings ADR, ADR' kann das Lagergehäuse RLG horizontal geteilt ausgeführt sein.

## Patentansprüche

1. Fahrwerk (FAR) oder Drehgestell für ein Schienenfahrzeug, wobei das Fahrwerk (FAR) oder Drehgestell mindestens einen Radsatz (RAS, RAS') mit Radsatzlagern (RLA, RLA') und Radsatzlagergehäusen (RLG) zur Abstützung von Primärfedern (PFE) aufweist, und wobei die Radsatzlager (RLA, RLA') an zumindest zwei unterschiedlichen Positionen in den Radsatzlagergehäusen positionierbar sind, **dadurch gekennzeichnet, dass** ein durch Verwendung eines der ersten oder der zweiten Schienenspurweite zugeordneten Radsatzes (RAS, RAS') sich ergebender Querversatz zwischen der Mittelachse (a) der Primärfeder (PFE) und dem Mittelpunkt des der Primärfeder (PFE) zugeordneten Radsatzlagers (RLA, RLA') durch einen in dem zugehörigen Radsazlagergehäuse (RLG) zentrierten und axial fixierten Adapterring (ADR, ADR') aufgenommen ist.

2. Radsatzlagergehäuse (RLG*'''*) für ein Schienenfahrzeug, wobei das Radsatzlagergehäuse (RLG*'''*) für einen Radsatz (RAS) mit einer ersten Spurweite (SPW1) vorgesehen ist, **dadurch gekennzeichnet, dass** es nach Austausch gegen ein Radsatzlagergehäuse (RLG*''''*), welches für einen Radsatz (RAS') mit einer zweiten Spurweite vorgesehen ist, und Montage an einem Fahrwerk (FAR) oder einem Drehgestell die Schnittstellen zum Fahrwerk (FAR) bzw. Drehgestell an im wesentlichen gleichen Positionen wie das für den Radsatz (RAS') mit der zweiten Spurweite (SPW2) vorgesehene Radsatzlagergehäuse (RLG*''''*) aufweist.

3. Fahrwerk (FAR) oder Drehgestell für ein Schienenfahrzeug, wobei das Fahrwerk (FAR) oder Drehgestell mindestens einen Radsatz (RAS, RAS') mit Radsatzlagern (RLA, RLA') und Radsatzlagergehäusen (RLG) zur Abstützung von Primärfedern (PFE) aufweist, **dadurch gekennzeichnet, dass** es Radsatzlagergehäuse (RLG, RLG', RLG", RLG"', RLG"") nach Anspruch 1 oder 2 aufweist.

4. Fahrwerk nach Anspruch 3, **dadurch gekennzeichnet, dass** eine Krafteinleitung der Primärfedern (PFE) in die zugehörigen Radsatzlagergehäuse (RLG, RLG', RLG", RLG"', RLG"") zumindest in einem Bereich des Radsatzlagergehäuses (RLG) erfolgt, der durch eine Differenz des Abstandes (N) zwischen den Mittelpunkten (MI1) der Radsatzlager (RLA) eines Radsatzes (RAS) für eine erste Schienenspurweite und des Abstandes (B) zwischen den Mittelpunkten (MI1*'*) der Radsatzlager (RAS') eines Radsatzes (RAS) für eine zweite Schienenspurweite definiert ist.

5. Fahrwerk oder Drehgestell nach Anspruch 3 oder 4, **dadurch gekennzeichnet, dass** eine Krafteinleitung der Primärfedern (PFE) in die zugehörigen Radsatzlagergehäuse (RLG, RLG', RLG", RLG*'''*, RLG"") zumindest in einem Bereich des jeweiligen Radsatzlagergehäuses (RLG, RLG', RLG", RLG*'''*, RLG"") erfolgt, der zwischen der vorgesehenen Position eines Radsatzlagers (RLA) eines einer ersten Schienenspurweite zugeordneten Radsatzes (RAS) und der vorgesehenen Position eines Radsatzlagers (RLA') eines einer zweiten Schienenspurweite zugeordneten Radsatzes (RAS') liegt.

6. Fahrwerk oder Drehgestell nach einem der Ansprüche 3 bis 5, **dadurch gekennzeichnet, dass** ein Normalabstand (P) der Mittelachsen (a) einander gegenüberliegender Primärfedern (PFE) desselben Radsatzes (RAS, RAS') größer oder gleich dem Abstand (N) der Mittelpunkte (MI1) der Radsatzlager (RLA) eines einer ersten Schienenspurweite entsprechenden Radsatzes (RAS) und kleiner oder gleich dem Abstand (B) der Mittelpunkte (MI1*'*) der Radsatzlager (RLA') eines einer zweiten Schienenspurweite entsprechenden Radsatzes (RAS') ist.

7. Fahrwerk oder Drehgestell nach einem der Ansprüche 3 bis 6, **dadurch gekennzeichnet, dass** ein durch Verwendung eines der ersten oder der zweiten Schienenspurweite zugeordneten Radsatzes (RAS, RAS') sich ergebender Querversatz zwischen der Mittelachse (a) der Primärfeder (PFE) und dem Mittelpunkt des der Primärfeder (PFE) zugeordneten Radsatzlagers (RLA, RLA') durch einen in dem zugehörigen Radsatzlagergehäuse (RLG) zentrierten und axial fixierten Adapterring (ADR, ADR') aufgenommen ist.

8. Fahrwerk oder Drehgestell nach einem der Ansprüche 3 bis 7, **dadurch gekennzeichnet, dass** ein durch Verwendung eines der ersten oder der zweiten Schienenspurweite zugeordneten Radsatzes (RAS, RAS') sich ergebender Querversatz zwischen der Mittelachse (a) der Primärfeder (PFE) und dem Mittelpunkt des der Primärfeder (PFE) zugeordneten Radsatzlagers (RLA, RLA') durch zumindest einen Distanzring (DIR) aufgenommen ist.

9. Fahrwerk oder Drehgestell nach einem der Ansprüche 3 bis 8, **dadurch gekennzeichnet, dass** der Mittelpunkt (MI2) des Radsatzlagergehäuses (RLG") und der Mittelpunkt (MI1, MI1') des Radsatzlagers (RLA, RLA') seitlich zueinander versetzt sind, sodass ein durch Verwendung eines der ersten oder der zweiten Schienenspurweite zugeordneten Radsatzes (RAS, RAS') sich ergebender Querversatz zwischen der Mittelachse (a) der Primärfeder (PFE) und dem Mittelpunkt (MI1, MI1') des der Primärfeder (PFE) zugeordneten Radsatzlagers (RLA, RLA') durch ein Verdrehen des Lagergehäuses (RLG") um 180° um seine Hochachse aufgenommen ist.

10. Fahrwerk oder Drehgestell nach einem der Ansprüche 3 bis 10, **dadurch gekennzeichnet, dass** für Radsätze (RAS, RAS') unterschiedlicher Spurweiten unterschiedliche Lagergehäuse (RLG*'''*, RLG*''''*) zur Aufnahme eines durch Verwendung eines der ersten oder der zweiten Schienenspurweite zugeordneten Radsatzes (RAS, RAS') sich ergebenden Querversatzes zwischen der Mittelachse (a) der Primärfeder (PFE) und dein Mittelpunkt des der Primärfeder (PFE) zugeordneten Radsatzlagers (RLA, RLA') vorgesehen sind.

11. Fahrwerk oder Drehgestell nach einem der Ansprüche 3 bis 10, **dadurch gekennzeichnet, dass** die Primärfedern (PFE) Stahlschraubenfedern oder Gummidruckfedern aufweisen.

12. Fahrwerk oder Drehgestell nach einem der Ansprüche 3 bis 11, **dadurch gekennzeichnet, dass** der Mittelpunkt (MI2) des Radsatzlagergehäuses (RLG, RLG', RLG*''*, RLG*'''*, RLG*''''*) im Wesentlichen auf der Mittelachse (a) der zugehörigen Primärfeder (PFE) liegt.

13. Schienenfahrzeug mit einem Fahrwerk oder Drehgestell nach einem der Ansprüche 3 bis 12.

## Claims

1. Chassis (FAR) or bogie for a rail vehicle, wherein the chassis (FAR) or bogie comprises at least one wheel set (RAS, RAS') with wheel set bearings (RLA, RLA*'*) and wheel set bearing housings (RLG) for supporting primary springs (PFE), and wherein the wheel set bearings (RLA, RLA*'*) can be positioned on at least two different positions in the wheel set bearing housings, **characterized in that** a transverse offset produced by using a wheel set (RAS, RAS') assigned to the first or the second track gauge between the central axis (a) of the primary spring (PFE) and the central point of the wheel set bearing (RLA, RLA*'*) assigned to the primary spring (PFE) is taken up by an axially fixed adapter ring (ADR, ADR') centred in the associated wheel set bearing housing (RLG).

2. Wheel set bearing housing (RLG*'''*) for a rail vehicle, wherein the wheel set bearing housing (RLG*'''*) for a wheel set (RAS) is provided with a first track gauge (SPW1), **characterized in that** after replacement with a wheel set bearing housing (RLG*''''*), which is provided for a wheel set (RAS') with a second track gauge, and assembly on a chassis (FAR) or a bogie, it comprises the interfaces relative to the chassis (FAR) or bogie at essentially the same positions as the wheel set bearing housing (RLG*''''*) provided for the wheel set (RAS*'*) with the second track gauge (SPW2).

3. Chassis (FAR) or bogie for a rail vehicle, wherein the chassis (FAR) or bogie comprises at least one wheel set (RAS, RAS') with wheel set bearings (RLA, RLA*'*) and wheel set bearing housings (RLG) for supporting primary springs (PFE), **characterized in that** it comprises wheel set bearing housing (RLG, RLG*'*, RLG*''*, RLG*'''*, RLG*''''*) according to claim 1 or 2,

4. Chassis according to claim 3, **characterized in that** a load transmission of the primary springs (PFE) into the associated wheel set bearing housing (RLG, RLG*'*, RLG*''*, RLG*'''*, RLG*''''*) takes place at least in a region of the wheel set bearing housing (RLG), which is defined by a difference between the distance (N) between the central points (MI1) of the wheel set bearing (RLA) of a wheel set (RAS) for a first track gauge and the distance (B) between the central points (MI1*'*) of the wheel set bearing (RAS') of a wheel set (RAS) for a second track gauge.

5. Chassis or bogie according to claim 3 or 4, **characterized in that** a load transmission of the primary springs (PFE) into the associated wheel set bearing housing (RLG, RLG*'*, RLG*''*, RLG*'''*, RLG*''''*) takes place at least in one region of the respective wheel set bearing housing (RLG, RLG*'*, RLG*''*, RLG*'''*, RLG*''''*) which lies between the provided position of a wheel set bearing (RLA) of a wheel set (RAS) assigned to a first track gauge and the provided position of a wheel set bearing (RLA') of a wheel set (RAS') assigned to a second track gauge.

6. Chassis or bogie according to one of claims 3 to 5, **characterized in that** a normal distance (P) of the central axes (a) of opposite primary springs (PFE) of the same wheel set (RAS, RAS') is greater than or equal to the distance (N) of the central point (MI1) of the wheel set bearing (RLA) of a wheel set (RAS) corresponding to a first track gauge and is smaller than or equal to the distance (B) of the central points (MI1*'*) of the wheel set bearing (RLA*'*) of a wheel set (RAS') corresponding to a second track gauge.

7. Chassis or bogie according to one of claims 3 to 6, **characterized in that** a transverse offset produced by using a wheel set (RAS, RAS') assigned to the first or second track gauge between the central axis (a) of the primary spring (PFE) and the central point of the wheel set bearing (RLA, RLA*'*) assigned to the primary spring (PFE) is taken up by an adapter ring (ADR, ADR') fixed axially and centred in the associated wheel set bearing housing (RLG).

8. Chassis or bogie according to one of claims 3 to 7, **characterized in that** a transverse offset produced by using a wheel set (RAS, RAS') assigned to the first or the second track gauge between the central axis (a) of the primary spring (PFE) and the central point of the wheel set bearing (RLA, RLA*'*) assigned to the primary spring (PFE) is taken up by means of at least one distance ring (DIR).

9. Chassis or bogie according to one of claims 3 to 8, **characterized in that** the central point (MI2) of the wheel set bearing housing (RLG*''*) and the central point (MI1, MI1') of the wheel set bearing (RLA, RLA*'*) are laterally offset from one another so that a transverse offset produced by using a wheel set (RAS, RAS') assigned to the first or the second track gauge between the central axis (a) of the primary spring (PFE) and the central point (MI1, MI1') of the wheel set bearing (RLA, RLA*'*) assigned to the primary spring (PFE) is taken up by rotating the bearing housing (RLG) by 180° about its vertical axis.

10. Chassis or bogie according to one of claims 3 to 10, **characterized in that** provision is made for different bearing housings (RLG*'''*, RLG*''''*) for taking up a transverse offset produced by using a wheel set (RAS, RAS') assigned to the first or the second track gauge for wheel sets (RAS, RAS') of different track widths between the central axis (a) of the primary spring (PFE) and the central point of the wheel set bearing (RLA, RLA') assigned to the primary spring (PFE).

11. Chassis or bogie according to one of claims 3 or 10, **characterized in that** the primary springs (PFE) comprise steel helical springs or rubber pressure springs.

12. Chassis or bogie according to one of claims 3 to 11, **characterized in that** the central point (MI2) of the wheel set bearing housing (RLG, RLG', RLG*''*, RLG*'''*, RLG*''''*) essentially lies on the central axis (a) of the associated primary spring (PFE).

13. Rail vehicle having a chassis or bogie according to one of claims 3 to 12.

## Revendications

1. Mécanisme de roulement (FAR) ou bogie pour un véhicule ferroviaire, dans lequel le mécanisme de roulement (FAR) ou bogie présente au moins un essieu (RAS, RAS') avec des paliers d'essieu (RLA, RLA') et des logements de palier d'essieu (RLG) pour le support de ressorts primaires (PFE), et dans lequel les paliers d'essieu (RLA, RLA') sont positionnables dans au moins deux positions différentes dans les logements de palier d'essieu (RLG), **caractérisé en ce qu**'un décalage transversal découlant de l'utilisation d'un essieu (RAS, RAS') associé à la première ou à la deuxième largeur de voie ferrée entre l'axe central (a) du ressort primaire (PFE) et le centre du palier d'essieu (RLA, RLA') associé au ressort primaire (PFE) est absorbé par le biais d'une bague adaptatrice (ADR, ADR') centrée et fixée axialement dans le logement de palier d'essieu (RLG) correspondant.

2. Logement de palier d'essieu (RLG*'''*) pour un véhicule ferroviaire, dans lequel le logement de palier d'essieu (RLG*'''*) est prévu pour un essieu (RAS) avec une largeur de voie (SPW1), **caractérisé en ce qu**'après un échange contre un logement de palier d'essieu (RLG*''''*), lequel est prévu pour un essieu (RAS') avec une deuxième largeur de voie, et un montage sur un mécanisme de roulement (FAR) ou bogie, il présente les interfaces pour le mécanisme de roulement (FAR) ou bogie dans des positions pour l'essentiel identiques comme le logement de palier d'essieu (RLG*''''*) prévu pour l'essieu (RAS') avec la deuxième largeur de voie (SPW2).

3. Mécanisme de roulement (FAR) ou bogie pour un véhicule ferroviaire, dans lequel le mécanisme de roulement (FAR) ou bogie présente au moins un essieu (RAS, RAS') avec des paliers d'essieu (RLA, RLA') et des logements de palier d'essieu (RLG) pour le support de ressorts primaires (PFE), **caractérisé en ce qu**'il présente des logements de palier d'essieu (RLG, RLG', RLG*''*, RLG*'''*, RLG*''''*) selon la revendication 1 ou 2.

4. Mécanisme de roulement selon la revendication 3, **caractérisé en ce qu**'une introduction de force des ressorts primaires (PFE) dans les logements de palier d'essieu (RLG, RLG', RLG*''*, RLG*'''*, RLG*''''*) correspondants est effectuée au moins dans une zone du logement de palier d'essieu (RLG), qui est définie par une différence de l'écart (N) entre les centres (MI1) des paliers d'essieu (RLA) d'un essieu (RAS) pour une première largeur de voie ferrée et de l'écart (B) entre les centres (MI1*'*) des paliers d'essieu (RAS') d'un essieu (RAS) pour une deuxième largeur de voie ferrée.

5. Mécanisme de roulement ou bogie selon la revendication 3 ou 4, **caractérisé en ce qu**'une introduction de force des ressorts primaires (PFE) dans les logements de palier d'essieu (RLG, RLG', RLG*''*, RLG*'''*, RLG*''''*) correspondants est effectuée au moins dans une zone du logement de palier d'essieu (RLG) correspondant, qui se trouve entre la position prévue d'un palier d'essieu (RLA) d'un essieu (RAS) associé à une première largeur de voie ferrée et la position prévue d'un palier d'essieu (RLA') d'un essieu (RAS') associé à une deuxième largeur de voie ferrée.

6. Mécanisme de roulement ou bogie selon l'une des revendications 3 à 5, **caractérisé en ce qu**'un écart normal (P) des axes centraux (a) des ressorts primaires (PFE) opposés l'un à l'autre du même essieu (RAS, RAS') est supérieur ou égal à l'écart (N) des centres (MI1) des paliers d'essieu (RLA) d'un essieu (RAS) correspondant à une première largeur de voie ferrée et inférieur ou égal à l'écart (B) des centres (MI1') des paliers d'essieu (RLA') d'un essieu (RAS') correspondant à une deuxième largeur de voie ferrée.

7. Mécanisme de roulement ou bogie selon l'une des revendications 3 à 6, **caractérisé en ce qu**'un décalage transversal découlant de l'utilisation d'un essieu (RAS, RAS') associé à la première ou à la deuxième largeur de voie ferrée entre l'axe central (a) du ressort primaire (PFE) et le centre du palier d'essieu (RLA, RLA') associé au ressort primaire (PFE) est absorbé par le biais d'une bague adaptatrice (ADR, ADR') centrée et fixée axialement dans le logement de palier d'essieu (RLG) correspondant.

8. Mécanisme de roulement ou bogie selon l'une des revendications 3 à 7, **caractérisé en ce qu**'un décalage transversal découlant de l'utilisation d'un essieu (RAS, RAS') associé à la première ou à la deuxième largeur de voie ferrée entre l'axe central (a) du ressort primaire (PFE) et le centre du palier d'essieu (RLA, RLA') associé au ressort primaire (PFE) est absorbé par au moins une bague d'écartement (DIR).

9. Mécanisme de roulement ou bogie selon l'une des revendications 3 à 8, **caractérisé en ce que** le centre (MI2) du logement de palier d'essieu (RLG*''*) et le centre (MI1, MI1') du palier d'essieu (RLA, RLA') sont décalés latéralement l'un par rapport à l'autre, de sorte qu'un décalage transversal découlant de l'utilisation d'un essieu (RAS, RAS') associé à la première ou à la deuxième largeur de voie ferrée entre l'axe central (a) du ressort primaire (PFE) et le centre du palier d'essieu (RLA, RLA') associé au ressort primaire (PFE) est absorbé par torsion du logement de palier (RLG*''*) de 180° autour de son axe vertical.

10. Mécanisme de roulement ou bogie selon l'une des revendications 3 à 10, **caractérisé en ce que** pour des essieux (RAS, RAS') de différentes largeurs de voie différents logements de palier (RLG*'''*, RLG*''''*) sont prévus pour l'absorption d'un décalage transversal découlant de l'utilisation d'un essieu (RAS, RAS') associé à la première ou à la deuxième largeur de voie ferrée entre l'axe central (a) du ressort primaire (PFE) et le centre du palier d'essieu (RLA, RLA') associé au ressort primaire (PFE).

11. Mécanisme de roulement ou bogie selon l'une des revendications 3 à 10, **caractérisé en ce que** les ressorts primaires (PFE) présentent des ressorts de torsion en acier ou des ressorts de pression en caoutchouc.

12. Mécanisme de roulement ou bogie selon l'une des revendications 3 à 11, **caractérisé en ce que** le centre (MI2) du logement de palier d'essieu (RLG, RLG', RLG*''*, RLG*'''*, RLG*''''*) se trouve pour l'essentiel sur l'axe central (a) du ressort primaire (PFE) correspondant.

13. Véhicule ferroviaire avec un mécanisme de roulement ou bogie selon l'une des revendications 3 à 12.
